# EUROPÄISCHE PATENTSCHRIFT

(11) **EP 3 966 145 B1**
(45) Veröffentlichungstag und Bekanntmachung des Hinweises auf die Patenterteilung: **18.10.2023**
(21) Anmeldenummer: 20715876.7
(22) Anmeldetag: 01.04.2020
(51) Int. Cl.: B65H 69/06

(54) **SPLEISSKOPF FÜR EIN SPLEISSGERÄT, SPLEISSVORRICHTUNG MIT MINDESTENS EINEM SPLEISSKOPF, VERFAHREN ZUM VERSPLEISSEN VON GARN MIT EINEM SPLEISSKOPF**
SPLICE HEAD FOR A SPLICING DEVICE, SPLICING DEVICE WITH AT LEAST ONE SPLICE HEAD, METHOD FOR SPLICING YARNS WITH SPLICE HEAD
TÊTE D'ÉPISSURE POUR UN DISPOSITIF D'ÉPISSURE, DISPOSITIF D'ÉPISSURE DOTÉ D'AU MOINS UNE TÊTE D'ÉPISSURE, PROCÉDÉ D'ÉPISSURE DE FILS AU MOYEN D'UNE TÊTE D'ÉPISSURE

(30) Priorität: 08.05.2019 EP 19173344
(43) Veröffentlichungstag der Anmeldung: 16.03.2022
(73) Patentinhaber: Heberlein AG, 9630 Wattwil (CH)
(72) Erfinder: CHIUSOLO, Nicola, 9230 Flawil (CH); BONK, Christopher, 9113 Degersheim (CH); RUOSS, Lukas, 9630 Wattwil (CH)
(74) Vertreter: Hepp Wenger Ryffel AG
(86) Internationale Anmeldenummer: PCT/EP2020/059251
(87) Internationale Veröffentlichungsnummer: WO 2020/224874

(56) Entgegenhaltungen:
- EP-A1- 2 042 625
- EP-A2- 1 544 147
- DE-A1- 3 114 790
- DE-A1- 3 607 206
- DE-A1- 4 226 025

## Beschreibung

Die Erfindung betrifft einen Spleisskopf für ein Spleissgerät, eine Spleissvorrichtung mit mindestens einem Spleisskopf, und ein Verfahren zum Verspleissen von Garn mit einem Spleisskopf.

Aus dem Stand der Technik sind verschiedene Spleissgeräte bekannt. Spleissgeräte werden üblicherweise zum Verbinden von Fäden, Garn oder ähnlichen Materialien verwendet. Bei Druckluftspleissgeräten wird Druckluft auf das Garn, insbesondere auf die Enden des Garns aufgebracht, um diese zu verwirbeln, wodurch sich die Filamente der Garne öffnen und sich miteinander verflechten. Dadurch lassen sich Garne leicht verbinden. Besonders wichtig für eine saubere Verbindung zwischen den Garnen ist, dass die Garnenden gut verspleisst sind, da diese ansonsten an Ösen hängen bleiben können.

Aus DE 42 260 25 ist eine zweiteilige Vorrichtung zum Spleissen bekannt. Der untere Teil der Spleissvorrichtung umfasst zwei Fluidzuführungen und einen Hohlraum, in dem ein elastisches Klemmelement angeordnet ist. Nachteilig bei dieser Vorrichtung ist, dass die Garnenden nicht gut verspleisst sind.

Aus EP 1 544 147 ist eine Fadenspleissvorrichtung zum Spleissen mit einem Spleisskopf gemäß dem Oberbegriff des Anspruchs 1 bekannt. Die Fadenspleissvorrichtung umfasst einen Spleisskanal, einen Federdraht zum Klemmen des Fadens und einen Schlaufenzieher zum Ziehen von Fadeneneden in den Spleisskanal.

Es ist Aufgabe der Erfindung, diese und weitere Nachteile des Standes der Technik zu beheben und insbesondere einen Spleisskopf, und eine Spleissvorrichtung mit Spleissköpfen bereitzustellen, die dafür sorgen, dass Garnenden durch den Spleissvorgang gut eingebunden werden.

Diese Aufgaben werden erfindungsgemäss durch einen Spleisskopf für ein Spleissgerät, eine Spleissvorrichtung mit mindestens einem Spleisskopf, und ein Verfahren zum Verspleissen von Garn mit einem Spleisskopf entsprechend den unabhängigen Ansprüchen gelöst.

Die Aufgabe wird insbesondere gelöst durch einen Spleisskopf für ein Spleissgerät umfassend eine Spleisskammer und eine Klemmvorrichtung zum Klemmen von Garnen. Die Klemmvorrichtung ist zwischen zwei Abschnitten der Spleisskammer angeordnet. Die Klemmvorrichtung ist unabhängig betätigbar am Spleisskopf angeordnet, so dass die Klemmvorrichtung vor oder nach dem Schliessen der Spleisskammer betätigbar ist. Der Spleisskopf umfasst mindestens ein Einzugselement zum Sicherstellen, dass die Garnenden in der Spleisskammer angeordnet sind, insbesondere zum Einziehen der Garnenden in die Spleisskammer.

Ein Problem dabei, die Garnenden gut verspleissen zu können, ist, dass die Garnenden nach dem Abschneiden oft etwas länger oder in Etwa gleich lang sind, wie die Spleisskammer und daher nicht ganz in der Spleisskammer angeordnet sind. So sind sie nicht genügend dem Spleissmedium, also beispielsweise Druckluft oder Wasserstrahlen, ausgesetzt. Durch das Einzugselement kann sichergestellt werden, dass die Garnenden nachgezogen werden und nach dem Nachjustieren sich vollständig in der Spleisskammer befinden. So sind die Garnenden besser verspleissbar.

Vorzugsweise ist das Einzugselement so ausgebildet, dass die Distanz von einem Eingang des Garns in eine Spleisskammer zu einem Klemmelement einer Klemmvorrichtung verlängert und/oder verlängerbar ist. Das kann insbesondere erreicht werden, indem das Garn über eine Fläche oder über einen Körper geführt wird oder indem die Spleisskammer in die Richtung des Eingangs für das Garn verschoben oder verlängert wird.

Dazu kann das Einzugelement in der Spleisskammer bewegbar sein, so dass das Garn durch Beaufschlagung mit einer Fläche des Elementes in eine gekrümmte Konfiguration gebracht werden kann und damit einen längeren Weg von dem Eingang des Garns zum Klemmelement aufweist. Alternativ kann die Spleisskammer verschiebbar sein. Weiter alternativ kann mindestens ein Schneidelement innerhalb einer Spleisskammer, bevorzugt in einem Spleisskammerabschnitt, insbesondere in einer Wand einer Spleisskammer oder eines Spleisskammerabschnitts, angeordnet sein.

Weiter alternativ kann die Spleisskammer ausfahrbar und/oder verschiebbar ausgebildet sein, insbesondere kann die Spleisskammer Spleisskammerabschnitte umfassen, wobei die Spleisskammerabschnitte in Fadenführrichtung so verschiebbar sind, dass sich mindestens ein Garnende komplett im Spleisskammerabschnitt befindet.

Die Fadenführrichtung ist die Richtung, entlang welcher das Garn in den Spleisskopf eingeführt wird.

Vorzugsweise umfasst der Spleisskopf weitere, insbesondere zwei weitere, Klemmvorrichtungen. Die Klemmvorrichtungen sind bevorzugt in Fadenführrichtung vor und nach den Spleisskammerabschnitten angeordnet. Insbesondere ist mindestens eine der weiteren Klemmvorrichtungen verschwenkbar und/oder verschiebbar am Spleisskopf angeordnet, bevorzugt in Fadenführrichtung verschiebbar, insbesondere bevorzugt ist die Einzugsvorrichtung Teil der weiteren Klemmvorrichtungen.

So können die Garne einfach gespannt werden, wodurch das Schneiden der Garne vereinfacht wird. Die Klemmvorrichtungen können so ausgelegt sein, dass jeweils nur ein Garn einzeln oder beide einzeln und/oder beide zusammen geklemmt werden können. Insbesondere können die Klemmvorrichtungen jeweils mindestens zwei, bevorzugt drei, Klemmelemente umfassen. Die Klemmvorrichtung kann zwei einseitige Klemmelemente und ein vielseitiges Klemmelement umfassen. Ein einseitiges Klemmelement weist eine einzelne Klemmfläche auf. Ein vielseitiges Klemmelement weist mehr als eine Klemmfläche auf. Insbesondere können die einseitigen Klemmelemente so am Spleisskopf angeordnet sein, dass sie ein Klemmen mit jeweils einer Fläche eines vielseitigen Klemmelements ermöglichen.

Das mindestens eine Einzugselement kann Teil der Klemmvorrichtung und/oder mindestens ein Einzugselement kann ein von der Klemmvorrichtung unabhängiges Element sein. Ist mindestens ein Einzugselement Teil der Klemmvorrichtung, so wird ein einfacher Aufbau des Spleisskopfes ermöglicht. Ist mindestens ein Einzugselement ein von der Klemmvorrichtung unabhängiges Element, kann der Einzug unabhängig von der Klemmvorrichtung justiert werden.

Jeder Spleisskammerabschnitt kann mindestens eine Düse zum Einführen eines Fluids, insbesondere Druckluft und/oder Wasserstrahl, umfassen. Der Spleisskopf kann mindestens eine Fluidversorgung aufweisen, insbesondere können die Düsen beider Spleisskammerabschnitten an derselben Fluidversorgung angeschlossen und/oder anschliessbar sein.

Die Spleisskammerabschnitte können als separate Kammern ausgebildet sein und/oder als ein Teil einer grösseren Spleisskammer.

Durch einen solchen Spleisskopf können alle Arten von Fäden, Garnen, Kabeln oder ähnlichen Materialien verbunden werden. Diese können aus künstlichen Fasern (Kunststoffe wie PE, PP usw.), aus Naturfasern (Baumwolle, Wolle, Bast usw.) oder Mischfasern bestehen. Besonders vorteilhaft ist der erfindungsgemässe Spleisskopf zum Verspleissen von Fäden mit grossen Durchmessern geeignet, insbesondere aus Aramid, Carbon oder Glas. Diese Materialien können Monofilamente oder Multifilamente umfassen. Vorliegend wird der Begriff "Garn" für alle diese Arten von verspleissbaren Materialien verwendet.

Vorzugsweise umfasst der Spleisskopf zwei Schneidelemente zum Schneiden der Garne. Die Schneidelemente sind insbesondere in Fadenführrichtung vor dem ersten und nach dem zweiten Abschnitt der Spleisskammer angeordnet.

Die Schneidelemente ermöglichen es, Garnenden einfach zu entfernen.

Vorzugsweise umfasst die Klemmvorrichtung ein erstes und ein zweites Klemmelement. Die Klemmelemente umfassen Klemmflächen. Die Klemmvorrichtung definiert zwischen den Klemmflächen in einer geöffneten Position einen Abstand, so dass beim Klemmen des Garns ein Zug auf die Garne aufbringbar ist. Der Abstand ist insbesondere so ausgelegt, dass die Garnenden um mindestens 5% und bevorzugt mindestens 10% der Länge der Spleisskammer einziehbar sind.

Das ermöglicht einen einfachen Aufbau der Klemmvorrichtung. Bei einer Ausführungsform, in der das mindestens eine Einzugselement Teil der Klemmvorrichtung ist, kann die Klemmvorrichtung mindestens ein, bevorzugt zwei, ausfahrende Elemente umfassen. Insbesondere kann die Klemmvorrichtung Pneumatik- und/oder Hydraulikzylinder umfassen. Insbesondere kann eine Klemmvorrichtung drei Positionen umfassen: eine geöffnete Position, eine geschlossene Position und eine Einzugsposition. In der geöffneten Position sind die Garne durch die Klemmvorrichtung nicht geklemmt. In der geöffneten Position kann sich das erste oder das zweite Klemmelement in einer ausgefahrenen Position befinden. In einer geschlossenen Position sind die Garne zwischen den Klemmelementen eingeklemmt. In der geschlossenen Position können beide Klemmelemente sich in einer ausgefahrenen Position befinden, insbesondere kann sich ein Klemmelement in einer halbausgefahrenen Position befinden. In einer Einzugsposition sind die Garnenden in die Spleisskammern eingezogen. In der Einzugsposition kann sich ein Klemmelement in einer eingezogenen Position befinden und das andere insbesondere in einer ganz ausgefahrenen Position. Alternativ kann die Klemmvorrichtung in der Einzugsposition gekippt und/oder verschwenkt sein. Die Klemmflächen sind insbesondere parallel zur Fadenführrichtung angeordnet. Alternativ können die Klemmflächen in einem Winkel zur Fadenführvorrichtung angeordnet sein, insbesondere so, dass durch das Schliessen der Klemmvorrichtung die Garnenden einziehbar sind. In dieser alternativen Ausführungsform umfasst die Klemmvorrichtung nur zwei Positionen, eine geöffnete und eine geschlossene.

Vorzugsweise umfassen die Klemmflächen raue und/oder haftende Oberflächen zum Verhindern von Gleiten der Garne. Als haftende Oberfläche wird insbesondere eine Klemmfläche aus Silikon verwendet. Aufgrund der Nachgiebigkeit von Silikon ergibt sich eine gute Klemmwirkung. Dabei kann es sich um eine Beschichtung handeln oder der Körper mit der Klemmfläche wird einstückig aus Silikon gefertigt.

Vorzugsweise umfasst die Klemmvorrichtung pneumatische und/oder hydraulische und/oder elektronische Bewegungselemente zum Betätigen mindestens eines Klemmelements.

Das ermöglicht eine einfache automatische Betätigung der Klemmvorrichtung. Der Spleisskopf kann mit einer Steuervorrichtung zum Steuern des Spleissvorgangs verbunden und/oder verbindbar sein. Alternativ kann die Klemmvorrichtung mechanisch, insbesondere durch einen Benutzer über einen Hebel, betätigbar sein. Elektronische Bewegungselemente können einen Motor umfassen. Die Steuervorrichtung kann eine Recheneinheit umfassen. Die Steuervorrichtung kann pneumatisch und/oder hydraulisch ausgebildet sein.

Vorzugsweise ist die Spleisskammer beweglich am Spleisskopf angeordnet so dass Kammeröffnungen in einer zweiten Position der Spleisskammer verschliessbar sind und/oder die Spleisskammer umfasst eine Verschlussvorrichtung zum Schliessen der Spleisskammer.

Dadurch kann ein Entweichen der Garnenden einfach verhindert werden. Die Verschlussvorrichtung kann Deckel, Klappen oder sonstige Schliesselemente umfassen. Die Verschlussvorrichtung kann mit einer Steuervorrichtung verbunden oder verbindbar sein. Die Verschlussvorrichtung kann mit einem Bewegungselement verbunden und/oder verbindbar sein, insbesondere mit einem Bewegungselement der Klemmvorrichtung. Der Spleisskopf kann zusätzliche pneumatische und/oder hydraulische und/oder elektronische Bewegungselemente zum Betätigen von anderen Elementen wie der Spleisskammer und/oder der Verschlussvorrichtung umfassen.

Der Spleisskopf kann in verschiedenen Grössen herstellbar sein. So können kleine und grosse Garne verspleisst werden.

Der Spleisskopf kann Befestigungselemente zum Befestigen eines Gehäuses und/oder zur Befestigung an einem Spleissgerät umfassen. Der Spleisskopf kann ein Gehäuse umfassen.

So können verschiedene Elemente einfach am Spleisskopf oder der Spleisskopf einfach an anderen Elementen befestigt werden.

Der Spleisskopf kann Garnführungselemente zur sicheren Führung von Garnen umfassen. Die Garnführungselemente können Rundungen umfassen.

So kann sichergestellt werden, dass die Garne beim Einführen, Durchführen und Ausführen nicht beschädigt werden.

Die Aufgabe wird weiter durch eine Spleissvorrichtung mit mindestens einem Spleisskopf wie vorhergehend beschrieben gelöst. Insbesondere kann die Spleissvorrichtung mehrere Spleissköpfe aufweisen. Diese Spleissköpfe sind in Reihe angeordnet, so dass durch die Spleissvorrichtung mehrere parallel geführte Garne separat verspleissbar sind.

Insbesondere umfasst die Spleissvorrichtung eine Rechnereinheit. Dabei handelt es sich typischerweise um eine speicherprogrammierbare Steuerung (SPS). Grundsätzliche ist aber jede Art von rechnerbasierten Steuerung über integrierte Prozessoren oder handelsübliche Computer oder Steuerungen denkbar

Die Recheneinheit kann mit einer Steuervorrichtung (insbesondere eine Pneumatikinsel) zur Steuerung des Spleissvorgangs verbunden und/oder verbindbar sein. Die Recheneinheit kann Teil einer Garnverarbeitungsmaschine und/oder -anlage sein. "In Reihe" bedeutet hier aneinander angereiht, wobei die Fadeführungen der Spleissköpfe im Wesentlichen parallel angeordnet sind. "Separat" bedeutet vorliegend, dass ein Spleisskopf unterschiedliche Garne als ein anderer Spleisskopf verspleisst. Der Spleisskopf kann drehbar mit der Spleissvorrichtung verbunden und/oder verbindbar sein, so dass durch die Drehbewegung die Garnenden in die Spleisskammern einziehbar sind.

Die Spleissvorrichtung kann eine Spleissmediumquelle, beispielsweise Druckluftquelle, umfassen, mit welcher der mindestens eine Spleisskopf in Fluidverbindung sein können. Bei einer Ausführungsform mit mehreren Spleissköpfen können alle Spleissköpfe mit derselben oder mit unterschiedlichen Spleissmediumquellen verbunden und/oder verbindbar sein.

Die Spleissköpfe können an die gleiche Fluidversorgung angeschlossen oder anschliessbar sein. Die Spleissköpfe können einzeln und/oder separat angesteuert oder ansteuerbar sein.

Weiter wird die Aufgabe durch ein Verfahren zum Verspleissen von Garn mit einem Spleisskopf wie vorhergehend beschrieben gelöst. Das Verfahren umfasst die Schritte
- Einführen von zu verspleissenden Garnen
- Klemmen der zu verspleissenden Garne
- Betätigen des mindestens einen Einzugselements (8; 31; 32) derart, dass die Garnenden innerhalb der Spleisskammer angeordnet sind, insbesondere durch Einziehen der Garnenden in die Spleisskammer,
- Verspleissen der Garnenden.

Ein solches Verfahren ermöglicht eine einfache und feste Verspleissung der Garnenden. Das Einführen der zu verspleissenden Garne kann durch Einführen der Garne durch einen Einführmechanismus stattfinden und/oder durch Führen des Spleisskopfs an die Garne. Der Einzug der Garnenden kann gezielt gesteuert werden. Die erfindungsgemässe Vorrichtung ermöglicht auch das Durchführen einer Vorspleissung. In einer vorteilhaften Weiterbildung des erfindungsgemässen Verfahrens wird daher vor oder nach dem Klemmen der zu verspleissenden Garne mit der Klemmvorrichtung ein Überschuss von Garn zwischen Klemmpunkten des Garns in der Klemmvorrichtung erzeugt. In dieser Konfiguration wird eine Vorspleissung vorgenommen. Der Überschuss des Garns (gewissermassen ein Garnreservoir) erlaubt eine Spleissung, auch wenn das Garn zwischen den Klemmpunkten befestigt ist. Danach werden die Garnenden geschnitten und die Einzugselemente werden in der vorher erläuterten Art und Weise betätigt. Dadurch werden die Garnenden in die Spleisskammer eingezogen und das eigentliche Verspleissen kann durchgeführt werden. Zum Erzeugen des Überschuss bestehen verschiedene Möglichkeiten, insbesondere die Betätigung der vorstehend beschriebenen Einzugselemente.

Eine Ausführungsform eines bevorzugten Spleisskopfes wird anhanden der nachfolgenden Figuren beispielhaft erklärt.

Es zeigen:
- Figur 1:: Perspektivische Ansicht eines Spleisskopfes
- Figur 2:: Perspektivische Ansicht des Spleisskopfes mit Gehäuse
- Figur 3:: Vorderansicht des Spleisskopfes
- Figur 4:: Vorderansicht des Spleisskopfes zu Beginn des Spleissvorgangs
- Figur 5:: Vorderansicht des Spleisskopfes mit geschlossenen Spleisskammern
- Figur 6:: Vorderansicht des Spleisskopfes mit geschnittenem Garn
- Figur 7:: Vorderansicht des Spleisskopfes mit eingezogenen Garnenden
- Figur 8:: Vorderansicht des Spleisskopfes mit geschnittenem Garn mit einer alternativen Ausführungsform des Einzugselements
- Figur 9:: Vorderansicht des Spleisskopfes mit verschobenen Spleisskammerabschnitten
- Figur 10:: Vorderansicht des Spleisskopfes mit geschnittenem Garn mit einer dritten Ausführungsform des Einzugelements
- Figur 11:: Vorderansicht des Spleisskopfes mit verschobenen seitlichen Klemmvorrichtungen
- Figur 12:: Schematische Darstellung einer Spleissvorrichtung mit Rechneinheit und
- 13a bis 13c:: Verschiedene Arbeitsschritte in einem Verfahren, bei dem eine Vorspleissung erfolgt.

Figur 1 zeigt eine perspektivische Ansicht eines Spleisskopfes 100. Der Spleisskopf 100 umfasst zwei Spleisskammerabschnitte 4a und 4b, eine mittlere Klemmvorrichtung 8 und zwei seitliche Klemmvorrichtungen 9.

Jedem Spleisskammerabschnitt 4a,b ist ein Deckel 22a,b und eine Düse (hier nicht gezeigt) zugeordnet.

Die mittlere Klemmvorrichtung 8 umfasst ein erstes Klemmelement 1 und ein zweites, gegenüberliegendes Klemmelement 2. Die Klemmelemente 1 und 2 haben jeweils eine Klemmfläche 3 (hier nur die Klemmfläche 3 von Klemmelement 2 zu sehen), zwischen denen Garne eingeklemmt werden (vgl. Figur 5).

Die seitlichen Klemmvorrichtungen 9 umfassen jeweils zwei einseitige Klemmelemente 7 und ein beidseitiges Klemmelement 6. Das beidseitige Klemmelement 6 ist zwischen den einseitigen Klemmelementen 7 angeordnet und umfasst zwei Klemmflächen. Jede Klemmfläche des beidseitigen Klemmelements 6 ist einem einseitigen Klemmelement 7 zugeordnet.

Der Spleisskopf 100 umfasst acht Bewegungselemente 5, hier Pneumatikzylinder. Jeweils ein Bewegungselement 5 ist mit einem Klemmelement 1,2 und 7 oder mit einem Deckel 22 verbunden.

Weiter umfasst der Spleisskopf 100 zwei Schneidelemente 24 (vgl. Figur 6.

Der Spleisskopf 100 dient dem Spleissen, also dem Verbinden, von Garnen. Dazu werden die zu verbindenden Garne in den Spleisskopf 100 eingeführt, durch die mittlere Klemmvorrichtung 8 und die seitlichen Klemmvorrichtungen 9 geklemmt und von den Schneidelementen 24a,b (vgl. Figur 6) geschnitten. Die Spleisskammerabschnitte 4a,b werden mit den Deckeln 22a,b geschlossen. Die mittlere Klemmvorrichtung 8 verschiebt sich danach quer zur Fadenführrichtung (vgl. Figur 3) und zieht die zu verbindenden Garne mit, so dass die Garnenden in die Spleisskammerabschnitte 4a, b eingezogen werden. Typischerweise bewegt sich die Klemmvorrichtung 8 soweit, dass die Garnenden um mehr als 10% der Länge der Spleisskammer eingezogen werden. Ein Fluid, hier Druckluft, wird über jeweils eine Düse in je einen Spleisskammerabschnitt 4a, b eingebracht, wodurch sich die Filamente der Garne öffnen und miteinander verflochten werden. Die mittlere Klemmvorrichtung 8, die seitlichen Klemmvorrichtungen 9 und die Deckel 22a,b werden danach geöffnet. Für Details des Spleissvorgangs wird hier auf die Figuren 4-7 verwiesen.

Figur 2 zeigt den Spleisskopf 100 in perspektivischer Ansicht. Der Spleisskopf 100 umfasst ein Gehäuse 10 mit einer ersten Gehäuseplatte 11, einer zweiten Gehäuseplatte 13 und zwei Seitenplatten 12. Die erste Gehäuseplatte 11 umfasst zwei Befestigungsschlitze 14. Die zweite Gehäuseplatte 13 umfasst ebenfalls zwei Befestigungsschlitze 14 und eine Klemmelementöffnung 17, die einen Blick auf das zweite Klemmelement 2 erlaubt. Weiter zu sehen ist eine runde Seitenöffnung 15 und zwei Garnführungsöffnungen 18, hier als Schlitze ausgebildet, in einer Seitenplatte 12. Die Seitenöffnung 15 dient zur Durchführung eines Werkzeugs (typischerweise eine Schraubenziehers) für Befestigungsschrauben (nicht gezeigt) der Schneidelemente 24. Die Seitenplatte 12 hat weiter zwei abgeschrägte Ecken und zwei abgerundete Ecken. Beide Seitenplatten 12 sind identisch.

Weiter umfasst der Spleisskopf 100 für jede Gehäuseplatte 11, 12 und 13 vier Befestigungselemente 16.

Figur 3 zeigt den Spleisskopf 100 in einer Vorderansicht. Die Klemmvorrichtung 8 ist in der Mitte des Spleisskopfs 100 angeordnet, so dass die Klemmrichtung K entlang einer Mittelebene A führt. Die Fadenführrichtung F führt in einem rechten Winkel zu der Mittelebene A. In Fadenführrichtung F sind zuerst erste seitliche Klemmelemente 9 angeordnet, gefolgt von einem ersten Schneidelement 24, einem ersten Spleisskammerabschnitt 4a,b und der Klemmvorrichtung 8. Der Spleisskopf 100 ist zu der Mittelachse A spiegelsymmetrisch aufgebaut, so dass dieselben Elemente des Spleisskopfes in der Fadenführrichtung F in umgekehrter Reihenfolge folgen.

Anhand der folgenden Figuren wird ein Spleissvorgang mit einem Spleisskopf 100 beschrieben.

Figur 4 zeigt den Spleisskopf 100 in Vorderansicht zu Beginn des Spleissvorgangs. Die Klemmvorrichtung 8, die Deckel 22 der Spleisskammerabschnitte 4a,b und die seitlichen Klemmelemente 9 befinden sich in der geöffneten Position. In der geöffneten Position ist das erste Klemmelement 1 in eingefahrener Position, also befindet sich der Pneumatikzylinder 5a vollkommmen in seiner Hülle, das zweite Klemmelement 2 in der ausgefahrenen Position, also befindet sich der Pneumatikzylinder 5b im Wesentlichen Ausserhalb seiner Hülle. Die Deckel 22a,b sind in der eingefahrenen Position.

Zu Beginn des Spleissvorgangs werden die Garne 20 und 21 in den Spleisskopf 100 eingeführt, respektive der Spleisskopf 100 wird an die Garne 20 und 21 herangeführt, so dass sie von einem Ende des Spleisskopfs 100 entlang der Fadenführrichtung zum anderen Ende des Spleisskopfs 100 geführt sind.

Figur 5 zeigt den Spleisskopf 100 in Vorderansicht mit geschlossenen Spleisskammern 4a,b. Zu sehen sind die Deckel 22 in der ausgefahrenen Position, die so die Spleisskammern 4a,b verschliessen. Zudem sind die seitlichen Klemmvorrichtungen 9 und die mittlere Klemmvorrichtung 8 geschlossen, so dass die Garne 20 und 21 geklemmt sind. Dabei sind die Garne 20 und 21 von den seitlichen Klemmvorrichtungen 9 einzeln geklemmt, von der mittleren Klemmvorrichtung 8 werden beide Garne gemeinsam geklemmt. Die Klemmelemente 1 und 2 befinden sich somit in einer geschlossenen Position: Klemmelement 1 ist teilweise ausgefahren, Klemmelement 2 ist ganz ausgefahren.

Figur 6 zeigt den Spleisskopf 100 in Vorderansicht mit geschnittenen Garnen 20 und 21. Nach dem Schliessen der Kammerabschnitte 4 durch die Deckel 22 und dem Klemmen der Garne 20, 21, werden die Garne geschnitten. Dabei wird das erste Garn 20 an einem ersten Ende 25 eines ersten Spleisskammerabschnitts 4 und das zweite Garn 21 an einem zweiten Ende 26 eines zweiten Spleisskammerabschnitts 4a,b durch die Schneidelemente 24a,b geschnitten.

Figur 7 zeigt den Spleisskopf 100 in Vorderansicht mit in die Spleisskammerabschnitte 4 eingezogenen Garnen 20 und 21. Hier zu sehen ist die Klemmvorrichtung 8 ist in Einzugsposition, in der die Garnenden in die Spleisskammerabschnitte 4 eingezogen sind. Dabei ist das erste Klemmelement 1 in der ganz ausgefahrenen Position, das zweite Klemmelement 2 in der eingefahrenen Position. Nach dem Schneiden bewegt sich die Klemmvorrichtung 8 von der geschlossenen Position in die Einzugsposition, wodurch die Enden der Garne 20 und 21 in die Spleisskammerabschnitte 4a,b gezogen werden.

Nach dem Schritt gemäss der in Figur 7 gezeigten Darstellung wird die Klemmvorrichtung 8 wieder zurückgefahren. Nun kann ein Spleissvorgang in an sich bekannter Art und Weise erfolgen.

Die Garne 20 und 21 können nun miteinander verspleisst werden, indem ein Spleissmedium wie Wasser oder Druckluft in die Spleisskammerabschnitte 4 eingebracht werden. Nach Abschluss des Spleissvorgangs werden die Deckel 22a,b, die mittlere Klemmvorrichtung 8 und die seitlichen Klemmvorrichtungen 9 geöffnet und das verspleisste Garn kann entnommen werden.

In den folgenden Figuren 8-11 werden alternative Ausführungsform des Spleisskopfes 100 beschrieben. Dabei werden nur die Unterschiede des Spleisskopfes 100 und des Spleissvorgangs beschrieben im Vergleich zu der Ausführungsform aus den vorherigen Figuren.

Figur 8 zeigt eine Vorderansicht des Spleisskopfes 100 mit geschnittenem Garn mit einer alternativen Ausführungsform des Einzugselements. Hier umfasst der Spleisskopf 100 vier Führungselemente 30 zur Führung von Kammerbewegungselementen 31 und vier Kammerbewegungselemente 31. Die Kammerbewegungselemente 31 erlauben es, die Spleisskammerabschnitte 4a und 4b in und entgegen der Fadenführrichtung zu bewegen (vgl. Figur 9). Die Spleisskammerabschnitte 4a und 4b befinden sich in ihrer Ausgangsposition direkt neben der mittleren Klemmvorrichtung 9.

Figur 9 zeigt eine Vorderansicht des Spleisskopfes 100 mit verschobenen Spleisskammerabschnitten 4a und 4b. Die Kammerbewegungselemente 31 haben den Spleisskammerabschnitt 4a entgegen die Fadenführrichtung und den Spleisskammerabschnitt 4b in Fadenführrichtung bewegt, so dass die Garnenden sich innerhalb der Spleisskammerabschnitten 4a und 4b befinden. Der Spleissvorgang kann normal durchgeführt werden. Vor Beginn eines neuen Spleissvorgangs werden die Spleisskammerabschnitte 4a und 4b wieder in ihre Ausgangsposition (vgl. Figur 8) gebracht.

Figur 10 zeigt eine Vorderansicht des Spleisskopfes 100 mit geschnittenem Garn mit einer weiteren Ausführungsform des Einzugselements. Hier umfasst der Spleisskopf 100 ebenfalls vier Führungselemente 30. Diese Führungselemente 30 dienen hier dazu, die Bewegung der seitlichen Klemmvorrichtungen 9 in und entgegen der Fadenführrichtung zu ermöglichen. Weiter umfasst der Spleisskopf 100 Verschiebungselemente 32, die ein Verschieben der seitlichen Klemmvorrichtungen 9 erlauben. Die seitlichen Klemmvorrichtungen 9 befinden sich hier in ihrer Ausgangsposition direkt neben den Spleisskammerabschnitten 4a und 4b.

Figur 11 zeigt eine Vorderansicht des Spleisskopfes 100 mit verschobenen seitlichen Klemmvorrichtungen 9. Die mittlere Klemmvorrichtung 8 wird geöffnet, ehe die seitlichen Klemmvorrichtungen 9 verschoben werden. Durch das Verschieben der Klemmvorrichtungen 9 werden die Garnenden in die Spleisskammerabschnitte 4a und 4b gezogen. Danach kann der Spleissvorgang normal weitergeführt werden. Vor einem weiteren Spleissvorgang werden die seitlichen Klemmvorrichtungen 9 wieder in ihre Ausgangsposition gebracht (vgl. Figur 10).

Figur 12 zeigt eine schematische Darstellung einer Spleissvorrichtung 41 mit einer SPS 40. Die Spleissvorrichtung 41 umfasst mehrer Spleissköpfe 100 in Reihe, die unterschiedliche Garne verspleissen. Die SPS 40 steuert den Spleissvorgang., indem eine Pneumatikinsel 42 angesteuert wird, welche mehrere parallel zueinander angeordnete Spleissköpfe speist. Alternativ zu der Darstellung in Figur 12 kann eine SPS auch eine Mehrzahl von Pneumatikinseln ansteuern, welche je einen Spleisskopf speisen.

Die Figuren 13a bis 13c zeigen eine Schrittfolge, bei der ein Vorspleissen erfolgt. Die Darstellung in den Figuren 13a und 13b entspricht der Darstellung in Figur 4 und 5.

Figuren 13a bis 13c zeigen zusätzliche Zwischenschritte zum dem in den Figuren 4 bis 7 gezeigten Verfahren. In diesen Schritten kann eine Vorspleissung erfolgen. Nach dem Einlegen und teilweise Schliessen der Spleissklammern gemäss Figuren 4 und 5 wird durch Betätigen der Klemmvorrichtung 8 das Garn eingezogen (siehe Figur 13a). Danach wird das Garn durch Betätigen der seitlichen Klemmvorrichtungen 9 eingeklemmt (siehe Figur 13b). Anschliessend wird die Klemmvorrichtung 8 zurückgefahren, so dass sich zwischen den seitlichen Klemmvorrichtungen 9 ein Überschuss von Faden befindet. In dieser Position wird die Fluidzufuhr ein erstes Mal betätigt, so dass eine Vorspleissung stattfindet. Während dieser Vorspleissung sind die Fadenenden noch nicht abgeschnitten. Anschliessend an die Vorspleissung gemäss Figur 13c erfolgt das Schneiden der Enden, das Einziehen der Garnenden und die Verspleissung wie in den Figuren 6 und 7 gezeigt.

An Stelle der Bildung eines Überschuss von Faden durch Betätigen der Klemmvorrichtung 8 ist es auch möglich, einen Überschuss durch Verschieben der seitlichen Klemmvorrichtungen 9 zu einander zu erzeugen (nicht dargestellt, in Analogie zu der Ausführungsform gemäss Figur 10).

## Patentansprüche

1. Spleisskopf (100) für ein Spleissgerät umfassend eine Spleisskammer und eine Klemmvorrichtung (8) zum Klemmen von Garnen, wobei die Klemmvorrichtung (8) zwischen zwei Abschnitten (4) der Spleisskammer angeordnet ist, wobei der Spleisskopf (100) mindestens ein Einzugselement (8; 31; 32) zum Sicherstellen, dass die Garnenden in der Spleisskammer angeordnet sind, umfasst, insbesondere zum Einziehen der Garnenden in die Spleisskammer, **dadurch gekennzeichnet, dass** die Klemmvorrichtung (8) unabhängig betätigbar am Spleisskopf (100) angeordnet ist, so dass die Klemmvorrichtung (8) vor und/oder nach dem Schliessen der Spleisskammer betätigbar ist.

2. Spleisskopf (100) nach Anspruch 1, **dadurch gekennzeichnet, dass** der Spleisskopf (100) zwei Schneidelemente (24) zum Schneiden der Garne umfasst, wobei die Schneidelemente (24) insbesondere in Fadenführrichtung (F) vor dem ersten und nach dem zweiten Abschnitt (4) der Spleisskammer angeordnet sind.

3. Spleisskopf (100) nach einem der Ansprüche 1 oder 2, **dadurch gekennzeichnet, dass** das Einzugselement (8; 31; 32) so ausgebildet ist, dass die Distanz von einem Eingang des Garns in eine Spleisskammer zu einem Klemmelement (1;2;6;7) einer Klemmvorrichtung (8;9) verlängert und/oder verlängerbar ist.

4. Spleisskopf (100) nach einem der Ansprüche 1 oder 2, **dadurch gekennzeichnet, dass** die Spleisskammer ausfahrbar und/oder verschiebbar ausgebildet sind, insbesondere die Spleisskammer Spleisskammerabschnitte (4a,b) umfasst, wobei die Spleisskammerabschnitte (4a,b) in Fadenführrichtung so verschiebbar sind, dass sich nach dem Verschieben mindestens ein Garnende komplett im Spleisskammerabschnitt (4a,b) befindet.

5. Spleisskopf (100) nach einem der Ansprüche 1 oder 2, **dadurch gekennzeichnet, dass** der Spleisskopf (100) weitere, insbesondere zwei weitere, Klemmvorrichtungen (9) umfasst, wobei die Klemmvorrichtungen (9) bevorzugt in Fadenführrichtung (F) vor und nach den Spleisskammerabschnitten (4a,b) angeordnet sind, wobei insbesondere mindestens eine der weiteren Klemmvorrichtungen (9) drehbar und/oder verschiebbar am Spleisskopf (100) angeordnet ist, bevorzugt in Fadenführrichtung (F) verschiebbar, insbesondere bevorzugt die Einzugsvorrichtung Teil der weiteren Klemmvorrichtungen (9) ist.

6. Spleisskopf (100) nach einem der vorhergehenden Ansprüche, **dadurch gekennzeichnet, dass** die Klemmvorrichtung (8) ein erstes und ein zweites Klemmelement (1;2) umfasst, wobei die Klemmelemente (1;2) Klemmflächen (3) umfassen, wobei die Klemmvorrichtung (8) zwischen den Klemmflächen (3) in einer geöffneten Position einen Abstand definiert, so dass beim Klemmen der Garne ein Zug auf die Garne aufbringbar ist, wobei der Abstand insbesondere so ausgelegt ist, dass die Garnenden um mindestens 5% und bevorzugt mindestens 10% der Länge der Spleisskammer einziehbar sind.

7. Spleisskopf (100) nach Anspruch 6, **dadurch gekennzeichnet, dass** die Klemmflächen (3) raue und/oder haftende Oberflächen zum Verhindern von Gleiten der Garne umfassen.

8. Spleisskopf (100) nach einem der vorhergehenden Ansprüche, **dadurch gekennzeichnet, dass** die Klemmvorrichtung (8) pneumatische und/oder hydraulische und/oder elektronische Bewegungselemente (5) zum Betätigen mindestens eines Klemmelements (1;2) umfasst.

9. Spleisskopf (100) nach einem der vorhergehenden Ansprüche, **dadurch gekennzeichnet, dass** die Spleisskammer beweglich am Spleisskopf (100) angeordnet ist, so dass Kammeröffnungen in einer zweiten Position der Spleisskammer (100) verschliessbar sind, und/oder die Spleisskammer eine Verschlussvorrichtung zum Schliessen der Spleisskammer umfasst.

10. Spleissvorrichtung mit mindestens einem Spleisskopf (100) nach einem der Ansprüche 1-9, insbesondere mit mehreren, Spleissköpfen (100), wobei diese mehreren Spleissköpfe (100) in Reihe angeordnet sind, so dass durch die Spleissvorrichtung mehrere parallel geführte Garne separat verspleissbar sind, wobei die Spleissvorrichtung insbesondere eine Rechnereinheit umfasst.

11. Verfahren zum Verspleissen von Garn, mit einem Spleisskopf (100) nach einem der Ansprüche 1-9, umfassend die Schritte
- Einführen von zu verspleissenden Garnen in die Spleisskammer derart, dass sich Garnenden ausserhalb der Spleisskammer befinden
- Klemmen der zu verspleissenden Garne mit der Klemmvorrichtung (9)
- Betätigen des mindestens einen Einzugselements (8; 31; 32) derart, dass die Garnenden innerhalb der Spleisskammer angeordnet sind, insbesondere durch Einziehen der Garnenden in die Spleisskammer
- Verspleissen der Garnenden.

12. Verfahren nach Anspruch 11, enthaltend die weiteren Schritte
- vor oder nach dem Klemmen der zu verspleissenden Garne mit der Klemmvorrichtung (9), Erzeugen eines Überschuss von Garn zwischen Klemmpunkten des Garns in der Klemmvorrichtung (9),
- Durchführen einer Vorspleissung
- Schneiden der Garnenden
- Betätigen des Einzugselements (8; 31; 32)
- Durchführen des Verspleissens.

## Claims

1. Splicing head (100) for a splicing apparatus comprising a splicing chamber and a clamping device (8) for clamping yarns, said clamping device (8) being arranged between two portions (4) of the splicing chamber, wherein the splicing head (100) comprises at least one drawing-in element (8; 31; 32) for ensuring that the yarn ends are arranged in the splicing chamber, in particular for drawing the yarn ends into the splicing chamber, **characterized in that** the clamping device (8) is arranged independently operable on the splicing head (100), so that the clamping device (8) is operable before and/or after closing the splicing chamber.

2. Splicing head (100) according to claim 1, **characterized in that** the splicing head (100) comprises two cutting elements (24) for cutting the yarns, the cutting elements (24) being arranged in particular in the yarn guiding direction (F) before the first and after the second portion (4) of the splicing chamber.

3. Splicing head (100) according to any one of claims 1 or 2, **characterized in that** the drawing-in element (8; 31; 32) is configured such that the distance from an entrance of the yarn into a splicing chamber to a clamping device (1; 2; 6; 7) of a clamping device (8; 9) is lengthened and/or extendable.

4. Splicing head (100) according to one of claims 1 or 2, **characterized in that** the splicing chamber is designed to be extendable and/or displaceable, in particular the splicing chamber comprises splicing chamber sections (4a,b), the splicing chamber sections (4a,b) being displaceable in the yarn guiding direction in such a way that, after displacement, at least one yarn end is located completely in the splicing chamber section (4a,b).

5. Splicing head (100) according to one of the claims 1 or 2, **characterized in that** the splicing head (100) comprises further, in particular two further, clamping devices (9), the clamping devices (9) preferably being arranged in the yarn guiding direction (F) upstream and downstream of the splicing chamber sections (4a,b), in particular at least one of the further clamping devices (9) being arranged rotatably and/or displaceably on the splicing head (100), preferably displaceably in the thread-guiding direction (F), in particular preferably the drawing-in device being part of the further clamping devices (9).

6. Splicing head (100) according to one of the preceding claims, **characterized in that** the clamping device (8) comprises a first and a second clamping element (1;2), the clamping elements (1;2) comprising clamping surfaces (3), the clamping device (8) defining a distance between the clamping surfaces (3) in an open position so that a tension can be applied to the yarns when clamping the yarns, the distance being designed in particular so that the yarn ends can be retracted by at least 5% and preferably at least 10% of the length of the splicing chamber.

7. Splicing head (100) according to claim 6, **characterized in that** the clamping surfaces (3) comprise rough and/or adhesive surfaces for preventing sliding of the yarns.

8. Splicing head (100) according to any one of the preceding claims, **characterized in that** the clamping device (8) comprises pneumatic and/or hydraulic and/or electronic moving elements (5) for actuating at least one clamping element (1;2) .

9. Splicing head (100) according to any one of the preceding claims, **characterized in that** the splicing chamber is movably arranged on the splicing head (100) so that chamber openings can be closed in a second position of the splicing chamber (100), and/or the splicing chamber comprises a closing device for closing the splicing chamber.

10. Splicing device with at least one splicing head (100) according to one of the claims 1-9, in particular with several splicing heads (100), wherein these several splicing heads (100) are arranged in series so that several yarns guided in parallel can be spliced separately by the splicing device, wherein the splicing device in particular comprises a computer unit.

11. A method for splicing yarn, comprising a splicing head (100) according to any of claims 1-9, comprising the steps of
- Inserting yarns to be spliced into the splicing chamber in such a way that yarn ends are outside the splicing chamber
- Clamping of the yarns to be spliced with the clamping device (9)
- actuating the at least one drawing-in element (8; 31; 32) in such a way that the yarn ends are arranged inside the splicing chamber, in particular by drawing the yarn ends into the splicing chamber
- Splicing of the yarn ends.

12. The method according to claim 11, comprising the further steps of
- before or after clamping the yarns to be spliced with the clamping device (9), creating an excess of yarn between clamping points of the yarn in the clamping device (9),
- Performing a pre-splice
- Cutting the yarn ends
- Actuating the drawing-in element (8; 31; 32)
- Performing the splicing.

## Revendications

1. Tête d'épissurage (100) pour un appareil d'épissurage comprenant une chambre d'épissurage et un dispositif de serrage (8) pour serrer des fils, ledit dispositif de serrage (8) étant disposé entre deux portions (4) de la chambre d'épissurage, dans laquelle la tête d'épissurage (100) comprend au moins un élément d'aspiration (8 ; 31 ; 32) pour assurer que les extrémités des fils sont disposées dans la chambre d'épissurage, en particulier pour tirer les extrémités des fils dans la chambre d'épissurage, **caractérisé en ce que** le dispositif de serrage (8) est disposé de manière indépendante sur la tête d'épissurage (100), de sorte que le dispositif de serrage (8) est actionnable avant et/ou après la fermeture de la chambre d'épissurage.

2. Tête d'épissurage (100) selon la revendication 1, **caractérisée en ce que** la tête d'épissurage (100) comprend deux éléments de coupe (24) pour couper les fils, les éléments de coupe (24) étant notamment disposés dans la direction guidage du fil (F) avant la première et après la deuxième portion (4) de la chambre d'épissurage.

3. Tête d'épissurage (100) selon l'une quelconque des revendications 1 ou 2, **caractérisée en ce que** l'élément d'aspiration (8 ; 31 ; 32) est configuré de manière à ce que la distance entre une entrée du fil dans une chambre d'épissurage et un dispositif de serrage (1 ; 2 ; 6 ; 7) d'un dispositif de serrage (8 ; 9) soit allongée et/ou extensible.

4. Tête d'épissurage (100) selon l'une des revendications 1 ou 2, **caractérisée en ce que** la chambre d'épissurage est conçue pour être extensible et/ou déplaçable, en particulier la chambre d'épissurage comprend des sections de chambre d'épissurage (4a,b), les sections de chambre d'épissurage (4a,b) étant déplaçables dans la direction de guidage du fil de telle sorte que, après déplacement, au moins une extrémité du fil se trouve complètement dans la section de chambre d'épissurage (4a,b).

5. Tête d'épissurage (100) selon l'une des revendications 1 ou 2, **caractérisée en ce que** la tête d'épissurage (100) comprend d'autres, en particulier deux autres, dispositifs de serrage (9), les dispositifs de serrage (9) étant de préférence disposés dans la direction de guidage du fil (F) en amont et en aval des sections de chambre d'épissurage (4a,b), en particulier au moins un des dispositifs de serrage supplémentaires (9) étant disposé de manière rotative et/ou déplaçable sur la tête d'épissurage (100), de préférence de manière déplaçable dans la direction de guidage du fil (F), en particulier de préférence le dispositif d'étirage faisant partie des dispositifs de serrage supplémentaires (9).

6. Tête d'épissurage (100) selon l'une des revendications précédentes, **caractérisée en ce que** le dispositif de serrage (8) comprend un premier et un deuxième élément de serrage (1;2), les éléments de serrage (1;2) comprenant des surfaces de serrage (3), le dispositif de serrage (8) définissant une distance entre les surfaces de serrage (3) dans une position ouverte afin qu'une tension puisse être appliquée aux fils lors du serrage des fils, la distance étant conçue notamment pour que les extrémités des fils puissent être rétractées d'au moins 5% et de préférence d'au moins 10% de la longueur de la chambre d'épissurage.

7. Tête d'épissurage (100) selon la revendication 6, **caractérisée en ce que** les surfaces de serrage (3) comprennent des surfaces rugueuses et/ou adhésives pour empêcher le glissement des fils.

8. Tête d'épissurage (100) selon l'une quelconque des revendications précédentes, **caractérisée en ce que** le dispositif de serrage (8) comprend des éléments mobiles (5) pneumatiques et/ou hydrauliques et/ou électroniques pour actionner au moins un élément de serrage (1;2).

9. Tête d'épissurage (100) selon l'une quelconque des revendications précédentes, **caractérisée en ce que** la chambre d'épissurage est disposée de manière mobile sur la tête d'épissurage (100) de sorte que les ouvertures de la chambre peuvent être fermées dans une deuxième position de la chambre d'épissurage (100), et/ou la chambre d'épissurage comprend un dispositif de fermeture pour fermer la chambre d'épissurage.

10. Dispositif d'épissurage avec au moins une tête d'épissurage (100) selon l'une des revendications 1 à 9, en particulier avec plusieurs têtes d'épissurage (100), dans lequel ces plusieurs têtes d'épissurage (100) sont disposées en série de manière à ce que plusieurs fils guidés en parallèle puissent être épissurés séparément par le dispositif d'épissurage, dans lequel le dispositif d'épissurage comprend en particulier une unité informatique.

11. Procédé de filage comprenant une tête d'épissurage (100) selon l'une quelconque des revendications 1 à 9, comprenant les étapes suivantes
- Insérer les fils à épisser dans la chambre d'épissurage de manière à ce que les extrémités des fils soient à l'extérieur de la chambre d'épissurage.
- Serrage des fils à épisser avec le dispositif de serrage (9)
- actionner l'au moins un élément d'aspiration (8 ; 31 ; 32) de manière à ce que les extrémités du fil soient disposées à l'intérieur de la chambre d'épissurage, notamment en tirant les extrémités du fil dans la chambre d'épissurage
- Épissage des extrémités du fil.

12. Méthode selon la revendication 11, comprenant les étapes suivantes
- avant ou après avoir serré les fils à épisser avec le dispositif de serrage (9), en créant un excès de fil entre les points de serrage du fil dans le dispositif de serrage (9),
- Réalisation d'une pré-épissure
- Couper les extrémités du fil
- Actionnement de l'élément d'aspiration (8 ; 31 ; 32)
- Réalisation de l'épissage.
